# FASCICULE DE BREVET EUROPEEN

(11) **EP 0 225 277 B1**
(45) Date de publication et mention de la délivrance du brevet: **23.11.1989**
(21) Numéro de dépôt: 86810423.3
(22) Date de dépôt: 26.09.1986
(51) Int. Cl.: G04C 3/00, H01H 19/58, G04C 21/20

(54) **Interrupteur électrique pour montres**
Elektrische Kontaktvorrichtung für Uhren
Electric contact device for clocks

(30) Priorité: 04.10.1985 CH 4311/85
(43) Date de publication de la demande: 10.06.1987
(73) Titulaire: Spadini, Paolo, CH-1207 Genève (CH)
(72) Inventeur: Perucchi, Norbert, CH-2072 St. Blaise (CH); Pekari, Manfred, CH-2300 La Chaux-de-Fonds (CH)
(74) Mandataire: Steiner, Martin

(56) Documents cités:
- DE-A- 638 269
- FR-A- 2 415 328
- GB-A- 456 625
- JP-Y-52 046 123
- US-A- 3 611 702

## Description

La réalisation d'interrupteurs électriques commandés par un appareil miniaturisé, montre-bracelet en particulier, pose certains problèmes, de frottement, énergétique et de dimensionnement en particulier. Une réalisation classique et plate par une lame (droite ou en spirale) est simple mais insuffisante en fiabilité parce qu'étant créatrice de couples et de frottements parasites et provoquant une consommation d'énergie prohibitive vis-à-vis des sources d'énergie à disposition (pile).

On connaît déjà des interrupteurs électriques selon le préambule de la revendication 1 (GB-A 456 625). Cependant les interrupteurs connus de ce type ne donnent pas entièrement satisfaction pour des raisons qui seront expliquées ci-dessous.

La présente invention a pour but la réalisation d'un interrupteur électrique particulièrement mince ne créant pas de couples perturbateurs sur son axe et destiné particulièrement à la commande de fonctions horaires. Ce but est atteint selon la partie ca- ractérisante de la revendication 1.

L'invention sera expliquée en détail ci-après à l'aide des dessins dans lesquels
les fig. 1 à 3 représentent un interrupteur de réalisation connue, et ces figures servent à expliquer les inconvénients d'un tel interrupteur,
la fig. 4 est un diagramme servant à expliquer les phénomènes de déformation des bras de la lame de contact et
les fig. 5 et 6 sont des figures correspondantes aux fig. 1 et 3, mais qui représentent, à titre d'exemple, une forme d'exécution selon l'invention.

Les éléments des interrupteurs représentés dans les fig. 1 à 3, respectivement les fig. 5 et 6 sont désignées par les mêmes chiffres de référence. Chaque interrupteur présente une lame de contact 1 ayant deux branches 1 a et 1b, les deux branches étant munies à leurs extrémités d'un contact 2. La lame 1 présente un trou au centre, et sa partie centrale est encastrée entre un mobile 3 présentant une denture 4 et un canon 5. Dans l'état assemblé de l'appareil, par exemple de la montre-bracelet électronique, les parties 1 - 5 sont montées à une distance prédéterminée par rapport à un disque métallique 6 illustré schématiquement dans la fig. 3 recouvert d'un disque en matière isolante 7 à l'intérieur, à l'exception d'un îlot 8 qui s'étend radialement vers l'intérieur. Il est clairement visible surtout de la fig. 1 que le bras 1 a est plus long que le bras 1 b c'est-à-dire que l'élongation du contact 2a de l'axe A de l'interrupteur est plus grande que la distance du contact 2b. C'est ainsi que le contact 2a est susceptible d'entrer en contact avec l'îlot conducteur 8 du disque 6, tandis que le contact 2b se trouve toujours sur la partie isolante 7. L'interrupteur est donc fermé lorsque le contact 2a glisse sur l'îlot 8 lors de la rotation de la lame de contact 1 avec le mobile 3 qui est par exemple la roue des heures.

La fig. 2 représente la forme de la lame de contact 1 sans charge extérieure, c'est-à-dire avant le montage. La fig. 3 représente la position et la forme de la lame de contact après assemblage de l'appareil.

La forme d'exécution selon l'invention, représentée sur les fig. 5 et 6 se distingue de la réalisation selon les fig. 1 à 3 par le fait que la section de la lame de contact 1 est affaiblie à l'endroit de l'encastrement de ses bras par des trous 9a resp. 9b. Il est admis que la partie centrale quasi circulaire de la lame de contact 1 soit pratiquement rigide et que la déformation elastique de la lame de contact dans son état assemblé se limite pratiquement aux bras. Il ressort clairement de la fig. 5 que le trou 9a du bras 1 a plus long est plus petit que le trou 9b dans le bras 1 b. C'est-à-dire que l'affaiblissement de la section respectivement du moment d'inertie de la lame 1 a est inférieure à l'affaiblissement de la lame 2b.

On expliquera et comparera les phénomènes de déformation des lames de contact représentées à l'aide de la fig. 4.

Lorsqu'une lame encastrée à une extrémité est sollicitée à l'autre, les formules élémentaires de la résistance des matériaux permettent de calculer en fonction de la sollicitation P:
- la forme de la lame fléchie par la formule
- la flexion maximum à l'extrémité x = où
   I: moment d'inertie de la section droite de la lame.
   E: module d'élasticité de la lame.

On constate donc que, toutes autres caractéristiques égales, pour une flèche f identique une lame courte devra être sollicitée plus fortement qu'une lame longue.

Il est évident que, sous l'action de la force P d'appui de la lame, il se crée sur les deux pièces (mobile et disque) un couple C, sollicitant ces mobiles dans le plan de leur axe, qui peut être la cause de mauvais fonctionnements. Afin d'éliminer cet inconvénient, il paraît judicieux de rendre le dispositif symétrique en compensant le couple C par un autre couple antagoniste, dû à une lame opposée.

Dans le but de ne pas doubler le nombre de contacts par tour et afin de ne pas devoir isoler la deuxième lame, la solution illustré peut être apportée par l'introduction d'une lame plus courte, dont le chemin de frottement passe en dehors du contact 8. Si les deux lames ont, à part leur longueur, toutes les autres caractéristiques identiques, la plus courte exercera, pour une même déformation, une force d'appui différente que celle de la plus longue. Il y a donc compensation partielle et le problème mentionné ci-dessus n'est que peu ou pas amélioré.

Une solution, valable uniquement dans un cas bien défini, peut être trouvée en agençant des lames de section identique de telle façon que, pour les conditions nominales de travail les flèches f respectives soient différentes, les couples c étant, eux, identiques.

Cette solution ne résoud le problème que dans le cas particulier des conditions d'emploi nominales car si, de par les tolérances de fabrication, la distance mobile-disque venait à changer, les forces d'appui P varieraient différemment.

La solution idéale apportant par ailleurs un autre avantage non négligeable, comme on le verra ci-dessous, consiste à affaiblir les deux lames de façon différente aux endroits où la sollicitation, donc la déformation, est maximum.

La Fig. 3 représente le ressort de contact des Fig. 1 et 2 dans sa position de travail. On constate que, du fait de la déformation due à l'armage, les points de contact avec le disque peuvent ne pas être ceux qui ont été prévus. L'application de la formule 1 ci-dessus permet de tracer théoriquement les formes des lames déformées et de se convaincre que, dans le cas de faibles épaisseurs surtout, le point d'appui peut varier fortement, pour de petites différences de hauteur totale.

Un affaiblissement dans une zone donnée provoque, comme on peut s'en convaincre en appliquant la formule 2, une déformation plus grande dans cette zone. Cette déformation est d'autant plus grande que l'affaiblissement est réalisé aux endroits où la sollicitation est plus grande, le maximum étant réalisé pour un affaiblissement à l'encastrement.

Il est donc possible de réaliser un ressort de contact (fig. 5 et 6) dont les deux lames sont affaiblies différemment dans les zones d'encastrement respectives, par exemple par deux trous de diamètre différent comme représenté sur la fig. 4. Ces affaiblissements sont dimensionnés à l'aide des formules 1 et 2, d'une part de façon telle que la presque totalité de la déformation se produise dans ces zones. Le point d'appui reste ainsi parfaitement défini quelle que soit la déformation, comme représenté sur la fig. 6.

D'autre part, en dimensionnant ces affaiblissements de façon judicieusement différente, on peut réaliser l'égalité des forces d'appui ou compenser les couples parasites.

Il va de soi que l'affaiblissement doit être calculé de manière que les tensions maximum admissibles par le matériau constituant les lames ne soient pas dépassées.

Il existe plusieurs variantes possibles de la forme d'exécution représentée. On pourrait prévoir une lame de contact avec plus que deux bras mais sym- métrique dans ce sens qu'une compensation totale des couples agissant sur l'axe est obtenue. L'affaiblissement ou retrécissement de section des branches peut être réalisé pas d'autres mesures. On peut, par exemple, affaiblir les bras par des encoches extérieures symmétriques. Au lieu de trous circulaires on peut avantageusement prévoir des trous oblongs situés sensiblement au milieu de la largeur des branches. Il est également possible de prévoir des rétrécissements par réduction de l'épaisseur de la lame au voisinage des encastrement.

L'invention n'est pas obligatoirement limitée à la définition donnée dans les revendications. N'importe quelle combinaison d'éléments de la forme d'exécution représentée et des variantes mentionnées peuvent être considérées comme étant l'invention.

## Revendications

1. Interrupteur électrique comportant un contact circulaire plat et mince susceptible de tourner autour d'un axe, fu_{f}mé d'un disque (6) partiellement isolé et d'au moins une lame (1) faisant patin et appuyé sur ledit disque, cette lame comportant au moins deux branches (1a,1b), appuyant sur le disque à des rayons différents, caractérisé en ce que les branches de la lame ont, au voisinage de leur point d'encastrement, un rétrécissement de section de telle manière que, lorsqu'elles sont en position de travail, leurs profils soient sensiblement des droites et la résultante des couples tendant à créer des rotations dans des plans contenant l'axe (A) soit sensiblement nulle.

2. Interrupteur selon la revendication 1, caractérisé en ce que les rétrécissements de section des branches (1a,1b) sont réalisés par des trous (9a,9b) situés sensiblement au milieu de la largeur des branches.

3. Interrupteur selon la revendication 1, caractérisé en ce que les rétrécissements de section des branches sont réalisés par une ouverture oblongue située sensiblement au milieu de la largeur des branches.

4. Interrupteur selon la revendication 1, caractérisé en ce que les rétrécissements sont réalisés par des réductions de l'épaisseur de la lame au voisinage des encastrements.

5. Interrupteur selon la revendication 2, caractérisé en ce que lesdites ouvertures (9a,9b) consistent en découpures circulaires, celle (9b) du prolongement (1b) ayant un diamètre légèrement supérieur à celui (9a) de la partie (1a) de la lame qui porte le contact (2a).

6. Utilisation de l'interrupteur selon la revendication 1 dans une montre-bracelet comprenant un dispositif capable d'entrer en action par la fermeture, à une heure réglable à volonté, de cet interrupteur, ledit disque et ladite lame étant tous deux montés ro- tativement autour du même axe, l'une de ces deux pièces étant solidarisée à un organe indicateur de l'heure d'entrée en action dudit dispositif et l'autre étant solidarisée à la roue à canon des heures de la montre, de façon à être entraînée en rotation en synchronisme avec cette roue, le disque étant isolé sur le parcours du contact porté par la lame, sauf à l'endroit du contact qu'il porte.

## Patentansprüche

1. Elektrischer Schalter mit einem kreisförmigen, flachen und dünnen Kontakt, welcher um eine Achse drehbar ist, bestehend aus einer teilweise isolierten Scheibe (6) und mindestens einer Zunge (1), die auf die genannte Scheibe aufliegt und darauf schleift, wobei die Zunge zwei Arme (1a, 1b) aufweist, die sich bei verschiedenen Radien auf die Scheibe abstützen, dadurch gekennzeichnet, dass die Arme der Zunge in der Nähe ihrer Einspannstellen eine Querschnittsverminderung aufweisen, derart, dass wenn sie sich in Arbeitsstellung befinden, ihre Profile im wesentlichen Geraden sind und die Resultierende der Momente, die Drehungen in die Achse (A) enthaltenen Ebenen zu verursachen suchen, im wesentlichen Null ist.

2. Schalter nach Anspruch 1, dadurch gekennzeichnet, dass die Querschnittsverminderungen der Arme (1a, 1b) durch Löcher (9a, 9b), die im wesentlichen in der Mitte der Breite der Arme angeordnet sind, realisiert sind.

3. Schalter nach Anspruch 1, dadurch gekennzeichnet, dass die Querschnittsverminderungen der Arme durch eine längliche Öffnung, die im wesentlichen in der Mitte der Armbreite angeordnet ist, realisiert sind.

4. Schalter nach Anspruch 1, dadurch gekennzeichnet, dass die Verminderungen durch Herabsetzung der Dicke der Zunge in der Nähe ihrer Einspannungen realisiert sind.

5. Schalter nach Anspruch 2, dadurch gekennzeichnet, dass die genannten Löcher (9a, 9b) aus kreisförmigen Ausschnitten bestehen, wobei derjenige (9a) der Verlängerung (1b) einen leicht grösseren Durchmesser hat gegenüber demjenigen (9a) des Teils (1a) der Zunge, welcher den Kontakt (2a) trägt.

6. Verwendung des Schalters gemäss Anspruch 1 in einer Armbanduhr mit einer Vorrichtung, die zu einem nach Wunsch einstellbaren Zeitpunkt durch Schluss dieses Schalters in Aktion treten kann, wobei die genannte Scheibe und die genannte Zunge beide um dieselbe Achse drehbar angeordnet sind, wobei einer dieser beiden Teile mit einem den Zeitpunkt des Inaktiontretens der Vorrichtung anzeigenden Organ und der andere mit dem Stundenrad der Uhr fest verbunden ist derart, dass er synchron mit diesem Rad in Drehung versetzt wird, und wobei die Scheibe auf dem Weg des durch die Zunge getragenen Kontaktes mit Ausnahme der Stelle des daran angebrachten Kontaktes isoliert ist.

## Claims

1. An electric switch comprising a circular flat and thin contact susceptible to turn round an axis, constituted by a disk (6) partially isolated and by at least one tongue sliding on and applied against said disk, this tongue comprising at least two branches (1a, 1b) applying on the disk at different radii, characterized in that the branches of the tongue have, near their embedding, a contraction of the section in such a way that when they are in operating position their profiles are substantially straight lines and the resultant of the torques tending to induce rotations in planes comprising the axis (A) is substantially zero.

2. Switch according to claim 1, characterized in that the contractions of the section of the branches (1a, 1b) are constituted by holes (9a, 9b) located substantially in the middle of the width of the branches.

3. Switch according to claim 1, characterized in that the restrictions of the section of the branches are constituted by an oblong aperture located substantially in the middle of the width of the branches.

4. Switch according to claim 1, characterized in that the restrictions are constituted by reductions of the thickness of the tongue near the embedding.

5. Switch according to claim 2, characterized in that said apertures (9a, 9b) consist of circular cuttings, the one (9b) of the extension (9b) having a diameter slightly greater than the one (9a) of the part (1 a) of the tongue carrying the contact (2a).

6. Use of the switch according to claim 1 in a wrist watch comprising a device capable to start up operation by the closure of this switch at a time selectable volountarily, said disc and said tongue being both mounted rotatively round the same axis, one of these two pieces being fixed to a member indicating the time of starting up operation of said device and the other being fixed to an hour wheel of the watch for being rotatively driven by said wheel, the disc being isolated on the path of the contact carried by said tongue except for the place of the contact it carries.
